# FASCICULE DE BREVET EUROPEEN

(11) **EP 0 551 787 B1**
(45) Date de publication et mention de la délivrance du brevet: **27.03.1996**
(21) Numéro de dépôt: 92420419.1
(22) Date de dépôt: 17.11.1992
(51) Int. Cl.: D02G 3/38

(54) **Machine pour la réalisation de fils guipés**
Maschine zur Herstellung von Umwindegarnen
Machine for producing wrap yarns

(30) Priorité: 16.01.1992 FR 9200617
(43) Date de publication de la demande: 21.07.1993
(73) Titulaire: EMILE TARDY S.A., F-42000 Saint Etienne (FR)
(72) Inventeur: Tardy, Olivier, F-42580 La Tour en Jarez (FR)
(74) Mandataire: Laurent, Michel

(56) Documents cités:
- EP-A- 0 165 188
- DE-A- 3 800 899
- FR-A- 735 448
- FR-E- 88 460
- GB-A- 2 064 600
- PATENT ABSTRACTS OF JAPAN vol. 006, no. 098 (C-106)(976) 8 Juin 1982 & JP-A-57029618 (KIYOURITSU KIKAI SEISAKUSHO K.K.) 17 Fevrier 1982

## Description

La présente invention concerne un perfectionnement apporté aux machines permettant de réaliser des fils guipés.

L'opération de guipage d'un fil, connue depuis fort longtemps dans l'industrie textile, notamment pour fabriquer des fils extensibles, consiste, d'une manière générale, comme cela est schématisé à la figure 1 annexée, à enrouler en hélice, autour d'un fil (1), formant âme, un ou deux fils (2a,2b) dits "fil de guipage" ou "fil enrobant", de telle sorte que l'âme (1) reste rectiligne, le (ou les) fil(s) de guipage étant enroulés en hélice autour de ladite âme. Dans le cas où l'âme (1) est recouverte de deux fils de guipage (2a,2b) comme représenté à la figure 1, le sens de torsion est en général inversé entre les deux fils.

Une telle technologie utilisée pour des applications textiles conventionnelles lorsque les matières mises en oeuvre ne pouvaient pas supporter la torsion ou devaient être protégées, s'est fortement développée au cours de ces dernières décennies pour réaliser des fils dits "techniques", notamment pour réaliser des étoffes ou nappes textiles entrant dans le renforcement des matières plastiques, comme cela ressort notamment du brevet français 2 314 958.

La technique de guipage présente de nombreux avantages techniques et permet notamment de :
- maîtriser l'élasticité, l'allongement d'un fil d'âme,
- isoler ou protéger un fil d'âme,
- faciliter le tissage ou tricotage de fils délicats ou fragiles,
- protéger l'usure des pièces mécaniques sensibles qui peuvent être attaquées par des fils particulièrement coupants ou abrasifs ;
- donner par un enrobant adéquat un aspect "toucher" textile ;
- cumuler les avantages de fils différents ;
- possibilité d'obtenir des fils à composants multiples (en mettant plusieurs fils d'âme et/ou en employant deux composants différents en enrobant) ;
- possibilité d'obtenir des fils à effets (ondées, bouclés..) en modifiant l'embuvage d'un composant... .

Par suite, elle est couramment utilisée de nos jours pour réaliser de très nombreux fils "composites" ou "complexes" ayant une structure adaptée en fonction des applications particulières auxquelles ils peuvent être destinés.

A ce jour, pour réaliser ces fils, comme cela ressort de nombreux documents et notamment du FR-A-735 448, on utilise des machines de moulinage et guipage conventionnelles, couramment désignées par l'expression "moulin fantaisie" qui, d'une manière générale, se composent d'une pluralité de positions de travail identiques, montées côte à côte sur un bâti support commun, chaque position de travail comportant les éléments suivants disposés en allant du bas vers le haut (ou inversement) :
- une source d'alimentation d'un fil d'âme pouvant être constitué d'une cantre disposée éventuellement à côté de la machine ;
- une première broche creuse supportant une bobine de fil de liage ou de guipage ;
- une seconde broche creuse, disposée dans le prolongement de la première broche creuse et supportant une seconde bobine de fil de liage ou de guipage ;
- des moyens de renvidage du fil guipé formé.

Sur de tels métiers, le fils d'âme passe à travers les deux broches creuses et, au cours de son trajet, le fil de guipage de chaque bobine montée sur chacune des broches creuses, forme un ballon qui s'enroule de façon hélicoïdale autour du fil d'âme.

En général, les machines à guiper conventionnelles comportent deux broches creuses équipées de leur bobine de fil de guipage, disposées l'une au dessus de l'autre, et pouvant tourner soit dans le même sens, soit dans le sens inverse. Par ailleurs, l'entraînement desdites broches peut être réalisé soit par l'intermédiaire d'un système à courroies tangentielles entraînant simultanément toutes les broches, soit par l'intermédiaire de moteurs individuels commandant chaque broche.

Si de telles machines sont adaptées pour traiter des fils textiles conventionnels (fils naturels, fils synthétiques tel que polyester, polyamide..), en revanche, pour les matières nouvelles de plus en plus fréquemment utilisées pour les fils à usage technique tels que les fils thermostables ou à haute performance mécanique (tels que aramide, verre, céramique, carbone..), elles posent de nombreux problèmes par le fait que de tels fils peuvent être cassants, sensibles aux frottements.. . Par ailleurs, les moulins conventionnels ne permettent que difficilement de réaliser des âmes complexes constituées de fils pouvant avoir des caractéristiques très différentes, notamment d'un point de vue titre, alors qu'il est souvent recherché de combiner de telles matières différentes en fonction des applications pour lesquelles sont destinés les fils produits.

Or on a trouvé, et c'est ce qui fait l'objet de la présente invention, un perfectionnement apporté à de telles machines de guipage qui permet de résoudre l'ensemble de ces problèmes et autorise la production de fils complexes pouvant être constitués d'une pluralité de fils d'âme pouvant avoir des caractéristiques différentes les uns des autres.

D'une manière générale, l'invention concerne donc une machine permettant la réalisation de fils guipés, ladite machine se composant essentiellement d'une pluralité de positions de travail identiques, disposées côte à côte, chaque position de travail comportant :
- une cantre d'alimentation d'une pluralité de fils,
- disposés en regard de ladite cantre et espacés de cette dernière, et montés sur un bâti support commun, des moyens de guipage proprement dits comprenant essentiellement :
   . deux broches creuses superposées, disposées dans le prolongement l'une de l'autre et supportant chacune une bobine de fil de guipage (ou de liage) ;
   . des moyens d'appel du fil guipé formé disposés dans le prolongement de l'axe commun aux broches creuses et ; . des moyens de renvidage du fil formé.

La machine conforme à l'invention se caractérise en ce que :
- une pluralité de régulateurs de tension de fils individuels, du type à glissement (sans pincement) sont disposés à la sortie de la cantre d'alimentation en fils d'âme, des éléments de guidage individuels pour chaque fil d'âme étant prévus à la sortie de ces régulateurs de tension ;
- un guide réunisseur pour les fils d'âme élémentaires est disposé à l'entrée de la première broche de guipage ;
- les moyens d'appel du fil guipé formé prévus en aval de la seconde broche de guipage sont constitués par un délivreur positif.

Par ailleurs, un détecteur de présence de fils est de préférence disposé sur le trajet de chaque fil d'âme avant leur passage à l'intérieur des régulateurs de tension.

Il convient également de noter que dans la machine conforme à l'invention, le trajet des fils d'âme à l'intérieur de l'ensemble de guipage est réalisé de manière parfaitement rectiligne, le diamètre interne du canal des broches creuses de guipage étant tel qu'il n'y ait aucun frottement contre la paroi interne.

L'invention et les avantages qu'elle apporte seront cependant mieux compris grâce à l'exemple de réalisation donné ci-après à titre indicatif mais non limitatif, et qui est illustré par les schémas annexés dans lesquels :
- la figure 1 illustre comme dit précédemment la structure générale d'un fil guipé ;
- la figure 2 illustre, vu de côté, l'ensemble d'une position de travail d'une machine réalisée conformément à l'invention ;
- la figure 3 est une vue de détail, schématique, en perspective, montrant la manière dont est réalisé l'appel des fils destinés à former l'âme du fil guipé et la manière dont ils sont réunis sur la machine conforme à l'invention.

Dans la suite de la description, la machine selon l'invention sera décrite pour une installation comportant une alimentation de quatre fils élémentaires pour constituer l'âme et un ensemble de guipage monté sur un bâti support vertical, mais il est évident qu'il pourrait être envisagé de réaliser des machines dans lesquelles deux positions de travail identiques seraient disposées de part et d'autre d'un bâti support central commun, et ce de manière symétrique.

Si l'on se reporte aux schémas annexés et plus particulièrement à la figure 2, chaque position de travail d'une machine conforme à l'invention comporte donc, si l'on suit le sens de fabrication du fil :
- une source d'alimentation des fils élémentaires (1a,1b,1c,1d) destinés à former l'âme (1) du fil guipé et qui est constituée par une cantre désignée par la référence générale (3) supportant donc dans le cas présent quatre bobines élémentaires (4a,4b,4c,4d) pour les fils destinés à former l'âme ;
- un ensemble de régulateurs de tension (5a,5b,5c,5d..), ensemble désigné par la référence générale (5), dont la structure ressort plus en détail de la figure 3, ces régulateurs de tension étant associés individuellement à chaque fil d'âme élémentaire (1a,1b,1c,1d) ;
- espacé de la cantre (3) précitée, un ensemble de guipage proprement dit, désigné par la référence générale (16) et comportant, montées sur un bâti commun (7), deux broches creuses (8a,8b) supportant chacune une bobine (9a,9b) de fils de liage (2a,2b) ;
- un délivreur d'appel (10) du fil guipé formé disposé en aval des broches de guipage, délivreur suivi de moyens de renvidage conventionnels (11).

Conformément à l'invention, les régulateurs de tension (5a,5b,5c,5d..) seront des régulateurs du type n'exerçant pas de pincement sur les fils, par exemple des tendeurs à courant de Foucault réglables individuellement. De part et d'autre de chaque régulateur (5a,5b..), sont disposés des éléments de guidage (6a,6b..) et de renvoi constitués de guides ou de roulettes de diamètre convenable, par exemple en céramique. Les fils d'âme élémentaires (1a,1b,1c,1d..) sortant des régulateurs de tension sont amenés au poste de guipage proprement dit (16) sous la forme d'une nappe (voir figure 3), dont les brins convergent les uns vers les autres vers un guide réunisseur (12) disposé à l'entrée de la première broche creuse (8a). Dans l'exemple de réalisation illustré à la figure 2, un élément de renvoi additionnel (13) est prévu en aval du régulateur de tension (5), et les fils élémentaires convergents vers le guide réunisseur (12) en passant en dessous d'une plateforme (14) sur laquelle peut se déplacer l'opérateur.

Les éléments de guidage (6a,6b,13,12) que comporte la machine conforme à l'invention, sont de préférence constitués par des galets fous ayant un diamètre relativement important (supérieur à quinze millimètres) et dont l'état de surface est tel qu'il n'affecte pas la qualité des fils élémentaires (1a,1b..).

L'ensemble de guipage proprement dit (16) est constitué de broches creuses conventionnelles du type à entraînement individuel (motobroche). Le guipage du fil (1) formé par l'assemblage des fils élémentaires (1a,1b,1c,1d) est réalisé de manière conventionnelle lors du passage au travers des broches creuses. L'appel du fil guipé formé à la sortie de l'ensemble de guipage (16) est réalisé par l'intermédiaire d'un délivreur positif (10) conventionnel et le fil formé est renvidé en (11) également de manière conventionnelle. Le trajet du fil d'âme (1) à l'intérieur de l'ensemble de guipage (16) est parfaitement rectiligne et il n'y a aucune frottement contre les parois du conduit interne que comporte chaque broche.

Un tel type de conception de machine particulièrement simple permet d'obtenir un grand nombre de fils différents, dont les constituants (âme et guipage) peuvent être de même nature ou de nature différente. Par ailleurs, une telle machine permet de travailler aussi bien des fils conventionnels que des fils techniques, tels que fils à haute ténacité, fils thermostables, fils à haute performance mécanique, fils conducteurs. De par la conception d'une telle machine, il est possible de réaliser des âmes (1) constituées de fils ayant des caractéristiques très différentes les uns des autres et dont les titres, caractéristiques mécaniques, peuvent varier dans de grandes limites. A titre indicatif, il a été possible de réaliser sur de telles machines des fils complexes dont l'âme (1) est constituée de quatre types de fils différents maintenus parallèles, l'un étant un fil à base de carbone (titre : 300 tex), l'autre un fil aramide (titre : 600 tex), le troisième fil d'acier inox monobrin (diamètre : 0,08 mm) associé à un quatrième fil de polypropylène (titre : 167 dtex), l'âme (1) ainsi formée étant guipée au moyen de deux fils de nature différente, l'un à base de polyester haute ténacité (de 280 dtex) et le second à base de polypropylène (titre : 167 dtex).

Bien entendu, de très nombreuses combinaisons peuvent être réalisées sur une telle machine sans sortir du cadre de l'invention.

Par ailleurs, si dans la description, la machine conforme à l'invention a été décrite pour un ensemble dans laquelle l'âme peut comporter quatre fils élémentaires et qui comporte donc, pour chaque position, quatre régulateurs de tension, il est évident que l'on ne sort pas du cadre de l'invention en réalisant des machines comportant, pour chaque position, un nombre plus important ou inférieur à quatre délivreurs.

## Revendications

1. Machine permettant la réalisation de fils guipés se composant d'une pluralité de positions identiques disposées côte à côte, chaque position de travail comportant :
- une cantre (3) d'alimentation d'une pluralité de fils (1a,1b,1c,1d),
- disposés en regard de ladite cantre (3) et espacés de cette dernière, et montés sur un bâti support commun (7), des moyens de guipage (16) proprement dits comprenant essentiellement :
. deux broches creuses superposées (8a,8b), disposées dans le prolongement l'une de l'autre et supportant chacune une bobine (9a,9b) de fil de guipage ;
. des moyens d'appel (10) du fil guipé formé disposés dans le prolongement de l'axe commun aux broches creuses (8a,8b) et ;
. des moyens de renvidage (11) du fil formé,
caractérisée en ce que :
- une pluralité de régulateurs de tension (5a,5b,5c,5d) de fils individuels, du type à glissement sont disposés à la sortie de la cantre d'alimentation (3) en fils d'âme, des éléments de guidage individuels (13) pour chaque fil d'âme étant prévus à la sortie de ces régulateurs de tension ;
- un guide réunisseur (12) pour les fils d'âme élémentaires est disposé à l'entrée de la première broche de guipage (8a) ;
- les moyens d'appel (10) du fil guipé formé prévus en aval de la seconde broche de guipage (8b) sont constitués par un délivreur positif.

2. Machine selon la revendication 1, caractérisée en ce que le trajet des fils d'âmes (1a,1b,1c,1d) à l'intérieur de l'ensemble de guipage (16), est réalisé de manière parfaitement rectiligne, le diamètre interne du canal des broches creuses de guipage (8a,8b) étant tel qu'il n'y ait aucun frottement contre la paroi interne.

3. Machine selon l'une des revendications 1 et 2, caractérisée en ce que des éléments de guidage (6a,6b) constitués de guides ou de roulettes de diamètre important (supérieur à 15 mm), et dont l'état de surface est tel qu'il n'affecte pas la qualité des fils élémentaires (1a,1b..), sont disposés de part et d'autre de chaque régulateur (5a,5b..).

4. Machine selon l'une des revendications 1 à 3, caractérisée en ce que les fils d'âmes élémentaires (1a,1b,1c,1d) sortant des régulateurs de tension, sont amenés au poste de guipage proprement dit (16) sous la forme d'une nappe dont les bras convergent les uns vers les autres vers le guide réunisseur (12) disposé à l'entrée de la première broche creuse (8a).

## Patentansprüche

1. Maschine, die die Herstellung umwundener Fäden ermöglicht und die sich aus einer Mehrzahl identischer und Seite an Seite angeordneter Positionen zusammensetzt, wobei jede Arbeitsposition folgendes umfaßt:
- ein Spulengatter (3) für die Zuführung einer Vielzahl von Fäden (1a,1b,1c,1d),
- gegenüber dem genannten Spulengatter (3) und im Abstand zu letzterem angeordnete und auf einem gemeinsamen Tragrahmen (7) montierte Umwindungsmittel (16), welche im wesentlichen umfassen:
. zwei hohle und übereinander angeordnete Spindeln (8a,8b), welche jeweils in der Verlängerung voneinander angeordnet sind und je eine Spule (9a, 9b) mit Umwindungsfaden tragen;
. Abzugsmittel (10) für den geformten umwundenen Faden, die in der Verlängerung der gemeinsamen Achse der hohlen Spindeln (8a,8b) angeordnet sind und;
. Aufwicklungsmittel (11) für den gebildeten Faden,
**dadurch gekennzeichnet**, daß
- eine Mehrzahl von Schlupf-Spannungsreglern (5a,5b,5c,5d) für die einzelnen Fäden am Ausgang des Spulengatters (3) für die Zuführung der Seelenfäden angeordnet ist, wobei individuelle Fiihrungselemente (13) für jeden Seelenfaden am Ausgang dieser Spannungsregler vorgesehen sind;
- eine Vereinigungsführung (12) für die elementaren Seelenfäden am Eingang der ersten Umwindungsspindel (8a) vorgesehen ist;
- die Abzugsmittel (10) für den gebildeten umwundenen Faden, die in Transportrichtung hinter der zweiten Umwindungsspindel (8b) vorgesehen sind, von einem positiven Fournisseur gebildet werden.

2. Maschine nach Anspruch 1, **dadurch gekennzeichnet**, daß der Verlauf der Seelenfäden (1a,1b,1c,1d) im Inneren der Umwindungseinheit (16) auf perfekt geradlinige Weise realisiert ist, wobei der innere Durchmesser des Kanals der hohlen Umwindungsspindeln (8a,8b) derart ist, daß keine Reibung gegen die innere Wandung auftritt.

3. Maschine nach einem der Ansprüche 1 und 2, **dadurch gekennzeichnet**, daß Führungselemente (6a,6b), die aus Führungen oder Rollen mit beachtlichem Durchmesser (größer als 15 mm) bestehen und deren Oberflächenzustand derart ist, daß er die Qualität der Elementarfäden (1a,1b...) nicht angreift, zu beiden Seiten jedes Reglers (5a,5b...) angeordnet sind.

4. Maschine nach einem der Ansprüche 1 bis 3, **dadurch gekennzeichnet**, daß die elementaren Seelenfäden (1a,1b,1c,1d), die aus den Spannungsreglern austreten, dem Umwindungsposten (16) in Form einer Schicht zugeführt werden, deren Arme zueinander und auf die Vereinigungsführung (12) zu konvergieren, welche am Eingang der ersten Umwindungsspindel (8a) angeordnet ist.

## Claims

1. Machine allowing production of covered yarns, composed of a plurality of identical positions arranged side by side, each working position including:
- a creel (3) for feeding a plurality of yarns (1a, 1b, 1c, 1d),
- properly so-called wrapping means (16) which are arranged opposite the said creel (3) and at some distance away from the latter and are mounted on a common support frame (7), these wrapping means essentially comprising:
. two superposed hollow spindles (8a, 8b) arranged in mutual alignment and each supporting a bobbin (9a, 9b) of wrapping yarn;
. means (10) for delivering the covered yarn formed, these means being arranged on the continuation of the axis common to the hollow spindles (8a, 8b) and;
. means (11) for winding on the yarn formed,
characterized in that:
- a plurality of individual-yarn tension regulators (5a, 5b, 5c, 5d) of the sliding type, are arranged at the output side of the core-yarn feed creel (3), individual guiding elements (13) for each core yarn being provided on the output side of these tension regulators;
- a converger (12) for the elementary core yarns is arranged on the input side of the first wrapping spindle (8a);
- the means (10) for delivering the covered yarn formed, which are provided downstream of the second wrapping spindle (8b), consist of a positive-drive delivery means.

2. Machine according to Claim 1, characterized in that the core yarns (1a,1b,1c,1d) are made to follow a strictly rectilinear path within the wrapping assembly (16), the internal diameter of the channel of the hollow wrapping spindles (8a,8b) being such that there is no friction against the internal wall.

3. Machine according to one of Claims 1 and 2, characterized in that guiding elements (6a, 6b) consisting of guides or wheels of large diameter (greater than 15 mm), and the surface finish of which is such that it does not affect the quality of the elementary yarns (1a,1b, etc.), are arranged on either side of each regulator (5a, 5b, etc.).

4. Machine according to one of Claims 1 to 3, characterized in that the elementary core yarns (1a, 1b, 1c, 1d) leaving the tension regulators are conveyed to the properly so-called wrapping station (16) in the form of a sheet whose arms converge on one another towards the converger (12) arranged on the input side of the first hollow spindle (8a).
